# NEUE EUROPÄISCHE PATENTSCHRIFT

(11) **EP 2 239 059 B2**
(45) Veröffentlichungstag und Bekanntmachung des Hinweises auf die Entscheidung über den Einspruch: **19.02.2020**
(45) Hinweis auf die Patenterteilung: 31.05.2017
(21) Anmeldenummer: 10157755.9
(22) Anmeldetag: 25.03.2010
(51) Int. Cl.: B04B 7/08, B04B 9/14

(54) **Zentrifugentrommel und Verfahren zur Montage von Zentrifugentrommeln**
Centrifuge drum and method for attaching centrifuge drums
Tambour centrifuge et procédé de montage de tambours centrifuges

(30) Priorität: 08.04.2009 DE 102009016882
(43) Veröffentlichungstag der Anmeldung: 13.10.2010
(73) Patentinhaber: GEA Mechanical Equipment GmbH, 59302 Oelde (DE)
(72) Erfinder: Terwey, Bernd, 48653 Coesfeld (DE); Mackel, Wilfried, 59510 Lippetal (DE); Bathelt, Thomas, 59302 Oelde (DE); Quiter, Kathrin, 48317 Drensteinfurt (DE)
(74) Vertreter: Dantz, Jan Henning

(56) Entgegenhaltungen:
- DE-B- 1 084 649
- US-A- 1 438 768
- US-A- 2 461 773
- US-A- 5 364 335
- US-A1- 2006 135 339

## Beschreibung

Die Erfindung betrifft ein Verfahren zur Montage von Zentrifugentrommeln nach dem Oberbegriff des Anspruchs 1.

Eine Zentrifugentrommel gemäß dem Oberbegriff des Anspruchs 1 ist beispielsweise aus US 1 438 768 A1 bekannt.

Bei kontinuierlichen Trennprozessen kann es an Zentrifugentrommeln, beispielsweise von Tellerseparatoren, zur Ausbildung von wandernden Restunwuchten kommen, die sich auf das Betriebsverhalten nachteilig auswirken und ggf. nachteilig die Trenneffizienz des Separators beeinflussen oder gar Reparaturen an der Trommel erforderlich machen.

Es ist daher die Aufgabe der Erfindung, ein Verfahren zum Montieren der Zentrifugentrommel zu schaffen, welche das Problem der Ausbildung von wandernden Restunwuchten verringern.

Die Erfindung löst diese Aufgabe durch die Merkmale des Anspruchs 1.

Durch das gezielte unwuchtige Auslegen und ggf. Montieren einzelner Trommelteile derart, dass sich die Einzelunwuchten dieser Trommelteile im Betrieb wieder aufheben, wird auf einfache Weise verhindert, dass sich im Betrieb wandernde Restunwuchten an der Trommel ausbilden.

Verschieden Varianten der Erfindung werden nachfolgend anhand der Zeichnung näher erläutert. Sie zeigen:
- Figur 1: eine Schnittansicht eines Teilbereiches einer Zentrifugentrommel;
- Figur 1: einen Schnitt durch eine Zentrifugentrommel (ohne einer Darstellung stillstehender Trommelteile); und
- Figur 3: einen Querschnitt einer schematisch dargestellten bekannten Zentrifugentrommel

Figur 3 zeigt einen beispielhaften Aufbau einer als Tellerseparator ausgebildeten Zentrifuge mit einer motorisch drehbaren Zentrifugentrommel 1.

Figur 2 zeigt ferner einen Schnitt durch eine Hälfte der Zentrifugentrommel 1 für einen derartigen Separator (ohne Zulaufrohr sowie ohne den Greifer und Greiferkammerdeckel).

Die Zentrifugentrommel 1 weist Trommelteile auf, die im Betrieb um eine hier vertikale Drehachse D rotieren sowie im Betrieb stillstehende Trommelteile.

Zu den im Betrieb rotierenden Trommelteilen gehören (die in Fig. 1 bzw. 2 abgebildeten) ein Trommeldeckel 2, ein Trommelunterteil 3, ein Kolbenschieber 4, ein Tellerstapel 5, zwei vertikal zueinander versetzte Greiferkammerdeckel 6, 7, ein Verschlußring 8 sowie eine Antriebsspindel 9 und ein Verteiler 15.

Zu den im Betrieb stillstehenden Trommelteilen gehören (siehe Fig. 3) ein Zulaufrohr 10 sowie einer oder mehrere Greifer bzw. Schälscheiben 11.

Die vorstehenden Aufzählungen drehender oder stillstehender Trommelteile sind nicht als abschließend oder zwingend zu betrachten.

Nach der Montage der einzelnen Trommelteile weist die Zentrifugentrommel die vertikale Drehachse D auf.

An sich werden die einzelnen sich im Betrieb drehenden Trommelteile derart ausgebildet, dass die Schwereachsen der einzelnen Trommelteile mit der Trommeldrehachse möglichst fluchten, um Unwuchten zu minimieren.

Nach einer Variante der Erfindung werden dagegen zwei oder mehr der Trommelteile derart gefertigt und montiert, dass sie eine Unwuchtmasse ausbilden, d.h., ihre Masse ist derart unwuchtig zur Drehachse verteilt, dass ihre einzelnen, theoretischen Trommelteil-Schwereachsen D1 und D2 parallel zur Trommeldrehachse liegen, nicht aber mit dieser fluchten.

Diese beiden Trommelteile werden ferner derart montiert, dass sie als Trommelteilpaar gemeinsam keine Unwucht bilden, d.h. derart, dass sich ihre Einzelunwuchten nach der Montage wieder aufheben.

Dies kann beispielsweise bei zwei Trommelteilen dadurch erreicht werden, dass ihre nicht mit der Trommeldrehachse fluchtenden theoretischen Schwereachsen D1, D2 (siehe Fig. 1) nach dem Zusammenbau an voneinander abgewandten bzw. entgegen gesetzten Seiten der eigentlichen Trommeldrehachse D liegen, so dass sich ihre Einzelunwuchten in der Summe aufheben.

In Fig. 2 ist dies anhand von zwei axial bzw. vertikal zueinander versetzten Greiferkammerdeckeln 6, 7 dargestellt. Die Greiferkammerdeckel 6, 7 begrenzen jeweils Greiferkammern für hier nicht dargestellte Greifer zur Ableitung von Flüssigkeiten aus der Zentrifugentrommel 1).

Wie in Fig. 1 angedeutet, weisen die Greiferkammerdeckel nicht eine umlaufend gleichbleibend dicke Ringwand 6a, 7a auf, was dazu führt, dass diese beiden Trommelteile jeweils eine Unwucht ausbilden bzw. aufweisen, so dass ihre theoretischen Schwereachsen D1, D2 nicht mit der Trommeldrehachse D fluchten.

Die beiden Trommelteile sind aber andererseits derart montiert, dass sich ihre Einzelunwuchten in der Summe aufheben, was die Darstellung der Fig. 1 unmittelbar veranschaulicht.

Vereinfacht werden kann diese Art der Montage durch optische oder mechanische Ausrichthilfen wie Markierungen (nicht dargestellt), welche das gezielte Zusammenbauen der Zentrifugentrommel nach Art der Fig. 1 vereinfachen.

Nach einer anderen Variante der Erfindung wird auch der Effekt genutzt, dass einzelne der Trommelteile mit einer gezielten Unwucht versehen werden. Der Effekt wird aber auf andere Weise erreicht.

Wie aus Fig. 2 ersichtlich, werden dazu die Trommelteile nicht abschnittsweise mit verschieden starken bzw. dicken Ringwänden versehen sondern an einzelnen Trommelteilen wird dadurch eine Unwucht erzeugt, dass diese Trommelteile entweder mit Aussparungen - insbesondere mit Sacklochbohrungen 12 - oder mit Gewichten versehen werden (z.B. mittels Schrauben 13)

Auch hier heben sich die Einzelunwuchten möglichst paarweise wieder auf. So ist beispielsweise an nach Fig. 2 eine Sacklochbohrung 12 im Trommeldeckel 2 (und/oder im Trommelunterteil 3) ausgebildet. Diese Unwucht kann durch ein Ausgleichsgewicht - die Schraube 13 - an einem anderen Teil, hier am Verschlußring 8, aufgehoben werden.

Es ist alternativ aber auch denkbar, Ausfräsungen 14 z.B. am Kolbenschieber 4 und/oder an einem diesem zugeordneten Steuerteil 16 vorzunehmen.

**Bezugszeichen**

| | |
|---|---|
| Zentrifugentrommel | 1 |
| Trommeldeckel | 2 |
| Trommelunterteil | 3 |
| Kolbenschieber | 4, |
| Tellerstapel | 5 |
| Greiferkammerdeckel | 6,7 |
| Ringwand | 6a, 7a |
| Verschlußring | 8 |
| Antriebsspindel | 9 |
| Zulaufrohr | 10 |
| Schälscheibe | 11 |
| Sacklochbohrungen | 12 |
| Schrauben | 13 |
| Ausfräsungen | 14 |
| Verteiler | 15 |
| Steuerteil | 16 |
| Drehachse | D |
| Trommelteil-Drehachsen | D1 und D2 |

## Patentansprüche

1. Verfahren zum Montieren einer drehbaren Zentrifugentrommel (1), die eine Mehrzahl von im Betrieb der Zentrifugentrommel rotierenden Trommelteilen aufweist, die im zusammengebauten Zustand eine gemeinsame Drehachse (D) ausbilden, **dadurch gekennzeichnet, dass** zwei oder mehr der Trommelteile derart gefertigt und montiert werden, dass sie je für sich relativ zur gemeinsamen Drehachse (D) eine Unwucht ausbilden und dass sich ihre Einzelunwuchten nach der Montage wieder aufheben.

2. Verfahren nach Anspruch 1, **dadurch gekennzeichnet, dass** die Einzelunwuchten bereits bei der Herstellung der Trommelteile an diesen durch ein abschnittsweises Verringern oder Vergrößern der Wandstärke dieser Trommelteile ausgebildet werden.

3. Verfahren nach Anspruch 1, **dadurch gekennzeichnet, dass** an einzelnen Trommelteilen dadurch eine Unwucht erzeugt wird, dass diese Trommelteile entweder mit Aussparungen - insbesondere mit Sacklochbohrungen (12) oder Ausfräsungen (14) - oder mit Gewichten versehen werden (z.B. mittels Schrauben (13).

## Claims

1. A method for mounting a rotatable centrifugal drum (1), having a plurality of drum parts which rotate in the operation of the centrifuge drum and which in the assembled state form a common rotational axis (D), **characterized in that** two or more drum parts are produced and mounted in such a way that they each individually form an imbalance relative to the common rotational axis (D), and that their individual imbalances cancel each other out again after mounting.

2. A method according to claim 1, **characterized in that** the individual imbalances are already formed during the production of the drum parts thereon by reducing or increasing the wall thickness of said drum parts in sections.

3. A method according to claim 1, **characterized in that** an imbalance is produced in individual drum parts in such a way that said drum parts are either provided with recesses, especially with blind holes (12) or milled recesses (14), or with weights, e.g. by means of screws (13).

## Revendications

1. Procédé pour le montage d'un tambour de centrifugeuse rotatif (1) comportant plusieurs parties de tambour qui tournent pendant le fonctionnement du tambour de centrifugeuse et qui forment dans l'état assemblé un axe de rotation commun (D), **caractérisé en ce que** deux ou plusieurs des parties de tambour sont fabriquées et montées de façon à produire chacune en soi un balourd par rapport à l'axe de rotation commun (D) et **en ce que** leurs balourds respectifs s'annulent après le montage.

2. Procédé selon la revendication 1, **caractérisé en ce que** les balourds respectifs sont produits sur les parties de tambour dès leur fabrication en augmentant ou en diminuant par sections l'épaisseur de paroi de ces parties de tambour.

3. Procédé selon la revendication 1 **caractérisé en ce qu'**un balourd est créé sur certaines parties de tambour par le fait que celles-ci sont munies soit d'évidements, en particulier de trous percés borgnes (12) ou de fraisages (14), soit de poids (par exemple au moyen de vis (13)).
